# EUROPÄISCHE PATENTSCHRIFT

(11) **EP 1 840 320 B1**
(45) Veröffentlichungstag und Bekanntmachung des Hinweises auf die Patenterteilung: **10.12.2008**
(21) Anmeldenummer: 06006473.0
(22) Anmeldetag: 29.03.2006
(51) Int. Cl.: E06B 9/264, E06B 9/70, E06B 9/40, E06B 9/58

(54) **Rollo mit Seilzugsystem**
Cable operated blind
Store enrouleur à câble

(43) Veröffentlichungstag der Anmeldung: 03.10.2007
(73) Patentinhaber: Schmidt, Manfred, Dipl.-Phys., 71101 Schönaich (DE)
(72) Erfinder: Schmidt, Manfred, Dipl.-Phys., 71101 Schönaich (DE)

(56) Entgegenhaltungen:
- EP-A- 0 268 994
- FR-A- 2 702 000
- US-A- 4 998 576
- US-A1- 2002 043 348
- US-B1- 6 354 354

## Beschreibung

Die Erfindung betrifft ein Rollo mit Seilzugsystem gemäß der im Oberbegriff des Anspruchs 1 angegebenen Art.

Rollos zum Abschatten von Glasflächen an Gebäuden sind in vielfältigen Ausführungsformen bekannt. In der Grundform für senkrechte Einbaulage besteht das Rollo aus einer oben angeordneten Aufnahmewelle zum Auf- und Abwickeln einer aufrollbaren Rollabdeckung, wobei deren frei hängendes Ende durch eine Abschlussleiste beschwert ist. Die Rollabdeckung ist entweder ein dekorativ gestaltetes Stoffgewebe oder eine so genannte Rollo-Folie aus Polyester mit Aluminiumbeschichtung zur Reflexion von Wärmestrahlung. Solche so genannten Folienrollos zeichnen sich durch hervorragende optische und wärmewirksame Eigenschaften aus, und die geringe Materialstärke der Rollo-Folie ermöglicht besonders kompakte Bauformen. Zum Betätigen des Rollos sind manuelle oder elektrische Antriebe in vielen Varianten bekannt.

Weiter sind Rollos mit Gegenzugeinrichtung bekannt, bei denen beispielsweise an der Abschlussleiste Zugseile befestigt sind, welche eine bestimmte Gegenzugkraft auf die Rollabdeckung übertragen und dabei den Bewegungen beim Auf- und Abrollen folgen. Damit funktioniert das Rollo auch in nichtvertikaler Einbaulage von schräg bis waagerecht und kopfüber mit aufwärtsgerichteter Bewegung. Die Zugseile oder andere Zugmittel werden üblicherweise auf Seilwinden auf- und abgewickelt, wobei beispielsweise ein Federmotor zum Antrieb der Seilwinden oder der Aufnahmewelle vorgesehen ist. Bekannt sind auch Gegenzugeinrichtungen mit Rückkoppelung zur Aufnahmewelle, die zum Beispiel über Zahnräder oder ähnliche Koppelglieder die an der Seilwinde wirkende Gegenzugkraft mit dem Antrieb der Aufnahmewelle koppeln. Zum Straffen der Rollabdeckung und zum Synchronisieren der Drehbewegungen sind üblicherweise federelastische Glieder wie Zugfeder vorgesehen.

Die FR2686372 und die FR2578901 beschreiben beispielsweise Rollos mit Gegenzugmittel und Rückkoppelung dieser Art. In beiden Patentschriften sind als Gegenzugmittel zwei Zugseile vorgesehen, die jeweils auf einer Seilwinde aufwickeln und über vorgespannte Zugfedern an der Abschlussleiste angreifen. Ähnliche Konstruktionen sind auch im Zusammenhang Rollläden und Rolltoren bekannt. Alle diese Konstruktionen funktionieren allerdings nur zuverlässig in relativ großer Bauform und mit stabiler Rollabdeckung, welche mit relativ großem Wickeldurchmesser und wenigen Windungen auf- und abwickelt.

Bei Folienrollos in kompakter Bauform besteht eine grundsätzliche Schwierigkeit darin, eine dünne Rollo-Folie mit kleinem Wickeldurchmesser zuverlässig über relativ viele Windungen spurgetreu aufzuwickeln. Dies ist deshalb problematisch, weil zum einen die Rollo-Folie in der Fläche recht labil ist und durch eine seitliche Führung kaum geführt werden kann, und zum andern weil die Aufnahmewelle aufgrund des dünnem Durchmessers unter Last relativ stark durchbiegt, so dass auch von daher keine zuverlässige Führung für ein präzises spurgetreues Aufwickeln gewährleistet ist.
Andererseits sind Folienrollos in extrem kompakter Bauform interessant zur Verwendung im Scheibenzwischenraum von Isolierglas, das üblicherweise einen Scheibenabstand von lediglich 18 bis 22 mm aufweist.

Die EP 0 483 528 beschreibt beispielsweise ein kompaktes Folienrollo mit Gegenzugeinrichtung, das zum Einbau in ein Isolierglas vorgesehen ist. Die hierin aufgezeigten Lösungsansätze betreffen im Wesentlichen die Mechanik der Gegenzueinrichtung, wobei eine relativ dicke Rollo-Folie von über 50 µm vorgesehen ist. Nach den vorliegenden Erfahrungen kann dieses Folienrollo allerdings nur in Isolierglas mit übergroßem Glasabstand von etwa 27mm eingebaut werden. Die vorgeschlagene Gegenzugeinrichtung mit zwei an der Abschlussleiste angreifenden Gegenzugseilen, die jeweils auf einer Wickelspule beliebig kreuz und quer aufwickeln, hat den Nachteil, dass ein exakt synchroner Bewegungsablauf der beiden Gegenzugseile nicht gewährleistet werden kann. Es besteht daher die Gefahr, dass die Rollo-Folie Falten bildet und beim Aufwickeln seitlich aus der Spur driftet. Dies gilt insbesondere für dünnere Rollo-Folie mit etwa 20µm Gesamtdicke, welche in der Patentschrift allerdings nicht erwähnt ist.

Die DE 196 10 268, welche ebenfalls ein Folienrollo zum Einbau in ein Isolierglaselement beschreibt, präsentiert eine Lösung für das vorgenannte Problem der Faltenbildung. Es benutzt nur ein einziges Gegenzugseil, welches an den Seiten der Abschlussleiste über Seilumlenkungen angreift und an derselben von Seite zu Seite geführt ist. Auf diese Weise ist gewährleistet, dass die Gegenzugeinrichtung mit exakt symmetrischen Zugkräften an der Abschlussleiste angreift. Diese Seilführung kann allerdings nicht verhindern, dass die Rollo-Folie beim Aufwickeln seitlich wegdriftet, etwa infolge einer unpräzisen Ausrichtung der Aufnahmewelle. Zur Lösung dieses Problems ist nach Anspruch 7 eine Spannachse zur Lagerung der Aufnahmewelle vorgeschlagen, die die Durchbiegung unter Last verringern soll. Diese Konstruktion ist allerdings recht aufwendig und löst das Problem nur teilweise. Beispielsweise kann auch eine unsymmetrische Belastung, etwa durch Reibungskraft der Abschlussleiste an der einen oder anderen Seite, eine Schieflage des Wickels mit Fehlfunktion herbeiführen.

Weiter sind spezielle Rollo-Folien mit Formprägung bekannt, die eine stabilisierende Wirkung haben und auch das Erscheinungsbild insgesamt verbessern.
Die DE 101 10 155 beschreibt zum Beispiel eine Rollo-Folie mit parallel zur Aufnahmewelle verlaufende Prägelinien, die der Folien-Fläche ein wellenförmiges Profil verleihen. Solche Prägelinien erhöhen einerseits vorteilhaft die Stabilität der Folien-Fläche, andererseits haben sie den Nachteil, dass sie ein Aufwickeln in dicht aufeinander liegenden Lagen verhindern. Im Ergebnis entsteht so ein recht loser und flexibler Folien-Wickel, der naturgemäß eine präzise Führung der Rollo-Folie durch Formschluss mit der Aufnahmewelle nicht gewährleistet.

Zusammenfassend lässt sich feststellen, dass Folienrollos, die ein Gegenzugmittel für nicht-vertikale Einbaulage und gleichzeitig eine dünne Aufnahmewelle für kompakte Bauform aufweisen, erhebliche technische Probleme aufwerfen, welche nur unzureichend gelöst sind. Darüber hinaus ist die Einbaulage in hochkant, bei der die Rollo-Folie von einer senkrecht stehenden Aufnahmewelle in horizontaler Richtung ab- und aufwickelt, aus den oben dargelegten Gründen bislang nicht möglich.

Der Erfindung liegt die Aufgabe zugrunde ein Rollo der eingangs erwähnten Art zu schaffen, das insbesondere in kompakter Bauform und in jeder Einbaulage, einschließlich hochkant, zuverlässig und spurgetreu auf- und abwickelt, und das gleichzeitig kostengünstig herstellbar ist.
Diese Aufgabe wird durch die kennzeichnenden Merkmale des Anspruchs 1 in Verbindung mit seinen Oberbegriffsmerkmalen gelöst.

***Die Grundidee*** der Erfindung besteht darin, bei einem Rollo mit Gegenzugeinrichtung den Rollo-Antrieb je nach Drehkraftrichtung mittels einer Zweiwegekupplung automatisch entweder an den Antriebsstrang der Aufnahmewelle oder der Gegenzugeinrichtung drehfest zu koppeln, wobei der jeweils andere Antriebsstrang im Leerlauf dem Bewegungsablauf folgt.

Die für den Rollo-Antrieb maßgebliche Drehkraftrichtung zeigt z.B. in Aufrollrichtung bei senkrechter Einbaulage mit oben liegender Aufnahmewelle, wo die Zweiwegekupplung den Rollo-Antrieb an den Antriebsstrang der Aufnahmewelle koppelt.
In der umgekehrten Lage, wenn die Rollo-Folie von der unten liegenden Aufnahmewelle nach oben abwickelt bzw. nach unten aufwickelt, koppelt die Zweiwegekupplung den Rollo-Antrieb an den Antriebsstrang der Gegenzugeinrichtung.

Das Rollo mit Zweiwegekupplung kann vorteilhaft kombiniert werden mit speziellen Gegenzugeinrichtungen und Seilzugsystemen, die eine hochpräzise Führung der Abschlussleiste gewährleisten.

Die speziellen Ausführungsformen des Rollos bilden die Gegenstände der Unteransprüche, die folgendes beinhalten:
- 2 bis 3:: Zweiwegekupplung und Spannglied.
- 4 bis 7:: Seilzugsystem.
- 8 bis 10:: Gegenzugeinrichtung.
- 11 bis 12:: Rollo-Folie.

Das erfindungsgemäße Rollo wird nachfolgend noch anhand der in den Zeichnungen schematisch dargestellten Ausführungsbeispiele beschrieben. In diesen zeigt:
- Fig.1: das Rollo mit Zweiwegekupplung speziell mit Mittelseil und Seilkupplung;
- Fig.2: die Seilkupplung und den Führungskanal im Detail;
- Fig.3: das Rollo mit Zweiwegekupplung speziell mit Umlaufseilen und konischer Seiltrommel.

**Fig.1** zeigt schematisch das Rollo, das in der Grundform aus einer drehbaren Aufnahmewelle 13 zum Auf- und Abwickeln einer Rollo-Folie zu einem Folien-Wickel 20 bzw. zu einer Folien-Fläche 21 mit einer Abschlussleiste 22 besteht. Das Rollo wird durch einen Elektromotor M betätigt und ist mit einer Gegenzugeinrichtung 70 ausgestattet, die mittels eines speziellen Seilzugsystems eine Gegenzugkraft auf die Abschlussleiste 22 überträgt.

Weiter zeigt Fig.1 im Querschnitt eine die Erfindung kennzeichnende Zweiwegekupplung 90 mit einer vom Elektromotor M angetriebenen Eingangswelle 93 und zwei Ausgangswellen 91 und 92, welche mit der Aufnahmewelle 13 indirekt über ein Koppelglied 80 bzw. direkt mit der Gegenzugeinrichtung 70 jeweils drehfest verbunden sind.

Wie schematisch dargestellt schaltet die Zweiwegekupplung 90 durch Bewegen eines Kupplungsgliedes 95 über einen Stellweg in axialer Richtung, wobei mittels Kupplungsklauen 96 die Antriebskraft entweder auf die äußere, rohrartige Ausgangswelle 91 oder an die inneren Ausgangswelle 92 übertragen wird. Das Kupplungsglied 95 ist über ein Verbindungsgetriebe 94 mit der Eingangswelle 93 gekoppelt, welches aus einer Spindel-Welle und -Mutter besteht. Bei einer Links- oder Rechtsdrehung relativ zur Eingangswelle 93 bewirkt der Spindelhub die axiale Verschiebung über den Stellweg bis zum Anschlag der Kupplungsklauen 96. Diese Links- oder Rechtsdrehung bzw. das Schalten der Kupplung geschieht automatisch durch die Drehkraft des Elektromotors M, welche je nach Einbaulage des Rollos entweder in Aufroll- oder Abrollrichtung zeigt. Der jeweils andere, abgekuppelte Antriebsstrang folgt dabei im Leerlauf dem Bewegungsablauf unter der Zug- bzw. Gegenzugkraft der Rollo-Folie.

Das Koppelglied 80 wird gebraucht, um die Drehbewegungen der beiden Ausgangswellen 91 und 92 zu synchronisieren. Geeignet ist beispielsweise das in Fig. 1 gezeigte Stirnradgetriebe, das eine entsprechende Übersetzung aufweist.
Zusätzlich zeigt Fig. 1 eine bevorzugte Variante, bei der zwischen den beiden Ausgangswellen 91 und 92 ein elastisches Spannglied 81 angeordnet ist. Geeignet ist beispielsweise eine Torsionsfeder, die eine bestimmte, relativ kleine Drehkraft auf die beiden Wellen ausübt, um das der Gegenzugeinrichtung zugeordnete Seilzugsystem straff zu halten.

Die Gegenzugeinrichtung 70 besteht bei der gezeigten Ausführungsform aus einer Seilspule 72 und einem Gegenzugseil 6A, dessen Ende 6x mit einer Seilkupplung 60 verbunden ist. Ebenfalls möglich wäre eine Variante, bei der das Gegenzugseils 6A oder ein anderes Zugmittel direkt and der Abschlussleiste 22 angreift.

Weiter zeigt Fig.1 eine spezielle Ausführungsform des Seilzugsystems, bei dem die Endleiste 22 durch ein in der Mitte angreifendes Mittel-Seil 5M und zwei an den Seiten angreifenden Seiten-Seile 5A, 5B geführt ist. Die drei Seile 5M, 5A, 5B sind an der Seilkupplung 60 miteinander verknüpft und bilden ein umlaufendes Seilzugsystem, das die Endleiste 22 im gesamten Bewegungsablauf in einem bestimmten Winkel zur Aufnahmewelle 13 führt. Für das gesamte Seilzugsystem ist vorgesehen, dass es über Seilrollen 52, 53, 54, 55, 56 geführt ist, um die Reibungskräfte zu minimieren.
Die Endleiste 22 kann grundsätzlich auch allein durch die beiden Seiten-Seile 5A, 5B winkelgetreu geführt werden, so dass das Mittel-Seil 5M sowie die Querstrebe 12 mit den beiden Seilumlenkungen 55, 56 nicht gebraucht werden. Andererseits gewährleistet das Mittel-Seil 5M in allen Einbaulagen eine hochpräzise Führung, und es unterstützt gleichzeitig die Folien-Fläche 21 vorteilhaft gegen Durchhängen.

Weiter zeigt Fig.1 eine spezielle Variante, bei der die beiden Seiten-Seile 5A, 5B die gleiche Länge aufweisen. Diese Lösung hat den Vorteil, dass ein längenspezifisches Schrumpfen oder Dehnen der Seiten-Seile 5A, 5B, etwa durch Alterungsprozesse oder Temperaturwechsel, die winkelgetreue Führung der Abschlussleiste 22 nicht beeinträchtigt.
Für die Seilführung mit gleich langen Seiten-Seilen 5A, 5B sind mehrere Lösungen geeignet. Die gezeigte Seilführung ist gekennzeichnet durch die Führung des einen Seiten-Seils 5A über die Seilumlenkung 51 entlang der Abschlussleiste 22 zum Fixpunkt 2a' am gegenüberliegenden Ende, wo auch das andere Seiten-Seil 5B am Fixpunkt 2b befestigt ist.

Weiter zeigt Fig.1 eine Weiterbildung des Rollos mit einem an einer Seite angeordneten Führungskanal 63, der die Seilkupplung 60 gegen Verdrehen sichert. Diese Führung gewährleistet, dass die sich beiden Seiten-Seile 5A, 5B nicht verdrillen und somit zuverlässig über die Seilumlenkung 53 bzw. 54 auffächern.

**Fig.2** zeigt im Detail die Seilkupplung 60, die das Gegenzugseils 6A mit den Seite-Seile 5A, 5B verbindet. Ebenfalls dargestellt ist der Führungskanals 63 in der Draufsicht und im Querschnitt.

Die Detailansicht zeigt eine bevorzugte Variante, bei der die beiden Seiten-Seile 5A und 5B aus einem einzigen Stück Seil gefertigt sind. Dieses wird am Fixpunkt 5x fixiert und bildet mit den beiden Seilhälften die Seiten-Seile 5A und 5B.
Um das Rollo in einzelne Baugruppen zerlegen zu können ist vorgesehen, dass die Seilkupplung 60 eine lösbare Verbindung 6x wie Haken, Ösen und dergleichen zum Gegenzugseil 6A aufweist.
Der Führungskanal 63 ist so gestaltet, dass die Seilkupplung 60 durch Formschluss gegen Verdrehen gesichert ist. Die schlitzartige Öffnung 64 erleichtert die Montage bzw. Demontage des Seilzugsystems.

Weiter stellt die Querschnittszeichnung eine bevorzugte Weiterbildung dar, bei der der Führungskanal 63 in einem Seitenteil, das zum Rahmen des Rollos gehört, integriert ist. Die Öffnung 64 des der Führungskanals 63 ist hierbei nach außen gerichtet, so dass das Erscheinungsbild der Frontseite der Rahmens nicht beeinträchtigt ist. An der nach innen gerichteten Seite weist das Seitenteil ein U-Profil zum Abdecken der Rollo-Folie mit Abschlussleiste 22 am Seitenrand auf.

**Fig.3** zeigt schematisch eine weitere Ausführungsform des Rollos mit speziellen Lösungen für die Gegenzugeinrichtung 70 und das Seilzugsystem, wobei die Zweiwegekupplung 90 und das Koppelglied 80 wie in Fig.1 ausgestaltet sind.

Die Gegenzugeinrichtung 70 besteht bei dieser speziellen Ausführungsform aus einer konusförmigen Seiltrommel 71 und einem Gegenzugseil 6A, das über zwei Seilrollen 61, 62 zu einer Seite des Rollos geführt ist wo es über die Seilkupplung 60 mit dem Seilzugsystem verbunden ist.
Um das Gegenzugseil 6A in nebeneinander liegenden Lagen auf- bzw. abzuwickeln wird synchron zu den Umdrehungen entweder die Seilumlenkung 62 oder die Seilwinde 71 durch einen Linearantrieb über einen Stellweg S bewegt. Der Linearantrieb ist in Fig. 3 allerdings nicht gezeigt.
Die konische Form der Seilwinde 71 entspricht hier dem beim Auf- und Abwickeln zunehmende bzw. abnehmende Durchmesser des Rollo-Wickels 20, so dass die Gegenzugeinrichtung vorteilhaft mit dem Bewegungsablauf der Rollo-Folie synchronisiert ist.

Das Seilzugsystem besteht bei dieser speziellen Ausführungsform aus zwei an der Abschlussleiste 22 fixierten UmlaufSeilen 3A, 3B.
Wie aus Fig. 3 hervorgeht ist jedes der beiden Umlauf-Seile 3A, 3B von den Fixpunkten 2a bzw. 2b ausgehend zu Seilumlenkungen 35 bzw. 36 an der Kopf-Seite, von dort zurück in Gegenrichtung zu Seilumlenkungen 31 bzw. 33 an der Fuß-Seite des Rollos, von dort über Kreuz zur jeweils gegenüberliegenden Seite wechselnd und mittels einer dritten Seilumlenkung 34 bzw. 32 in Richtung Kopf-Seite zur Abschlussleiste 22 geführt, wo sie schließlich am Fixpunkt 2b bzw. 2a fixiert sind.
Anstelle von zwei einzelnen Umlaufseile 3A und 3B könnte dieses Seilzugsystem auch aus nur einem zusammenhängenden umlaufenden Seil hergestellt werden, bei dem die durch die Fixpunkte 2a und 2b eingegrenzten Abschnitte den Umlaufseilen 3A und 3B entsprechen.
Diese Seilführung gewährleistet auch in extremer Einbaulage, etwa in hochkant, eine winkelgetreue Führung der Abschlussleiste 22 und damit ein spurgetreues Aufwickeln über viele Windungen.

### Bezugszeichenliste

- 12: Querstrebe an Kopf-Seite Aufnahmewelle
- 13:

- 20: Rollo-Wickel
- 21: Rollo-Fläche, abgewickelte Rollo-Folie
- 22: Abschlussleiste

- 3A, 3B: Umlauf-Seil, an Seite A, B des Rollos
- 31,32,33,34: Seilumlenkung, an Fuß-Seite
- 35,36: erste Seilumlenkung, an Kopf-Seite
- 2a,2a',2b: Fixpunkt von Seilenden A, B

- 5A,5B: Seiten-Seil,an Seite A, B
- 51,52,54: Seilumlenkung an Seite A
- 53: an Seite B
- 5M: Mittel-Seil
- 55,56: Seilumlenkung, an Querstrebe 12
- 2m: Fixpunkt, an Abschlussleiste 22

- 6A: Gegenzug-Seil
- 61,62: Seilumlenkung,en Kopf-Seite
- 60: Seilkupplung
- 6x: Fixpunkt an Seilkupplung, lösbar
- 63: Führungskanal
- 64: Öffnung im Profil des Führungskanal
- 65: U-Profil, am Seitenrand der Rollo-Folie

- 70: Gegenzugenrichtung
- 71: Seilwinde als Konus mit Seilführung
- 72: Seilwinde als Spule
- S: Stellweg, am Konus der Seilwinde 71
- 80: Koppelglied / Stirnradgetriebe
- 81: Spannglied / Torsionsfeder

- 90: Zweiwegekupplung bestehend aus:
- 93: Eingangswelle
- 91,92: Eingangswelle. erste,zweite
- 94: Verbindungsgetriebe / Spindel
- 95: Kupplungsglied, beweglich
- 96: Kupplungsklaue

- M: Rollo-Antrieb / Elektromotor

## Patentansprüche

1. Rollo mit Seilzugsystem zum temporären Abdecken einer planen Fläche wie z.B. Glasscheibe,
**mit** einer ab- und aufrollbaren Rollo-Folie mit Kopf- und Fußende,
**mit** einer am Kopfende angeordneten drehbaren Aufnahmewelle (13) zum Auf- bzw. Abwickeln der Rollo-Folie,
**mit** einer am beweglichen Fußende der Rollo-Folie angeordneten und mit dieser verbundenen Abschlussleiste (22),
**mit** einem an den beiden Enden der Abschlussleiste (22) angreifenden Seilzugsystem,
mit
eine in Abrollrichtung auf die Abschlussleiste (22) wirkende Gegenzugeinrichtung (70),
mit ein zwischen Aufnahmewelle (13) und Gegenzugeinrichtung (70) angeordneten Koppelglied (80) zum Übertragen einer Drehkraft und zum Synchronisieren der Drehbewegungen,
wobei die Abschlussleiste (22) durch das Seilzugsystem in einem festen Winkel zur Drehachse der Aufnahmewelle (13) so geführt ist, dass das Aufwickeln des zur Rollo-Fläche (21) ausgebreiteten Teils der Rollo-Folie (2) rechtwinkelig zur Drehachse der Aufnahmewelle (13) stattfindet,
**dadurch gekennzeichnet dass**
ein dem Koppelglied (80) zugeordneter Rollo-Antrieb (M) und einer Zweiwegekupplung (90) derart ausgebildet sein, dass die Zweiwegekupplung (90) je nach Drehkraftrichtung den Rollo-Antrieb (M) entweder an den Antriebsstrang der Aufnahmewelle (13) oder der Gegenzugeinrichtung (70) drehfest ankuppelt bzw. abkuppelt.

2. Rollo nach Anspruch 1,
***dadurch gekennzeichnet, dass***
die Zweiwegekupplung (90) eine Eingangswelle (93), eine erste und eine zweite Ausgangswelle (91, 92), ein Verbindungsgetriebe (94) und ein bewegliches Kupplungsglied (95) mit Kupplungsklauen (96) zur ersten und zur zweiten Ausgangswelle (91, 92) aufweist, wobei das Verbindungs-Getriebe (94) eine begrenzte Links- oder Rechtsdrehung relativ zur Eingangswelle (93) in eine Bewegung des Kupplungsgliedes (94) zum Öffnen oder Schließen der Kupplungsklauen (96) übersetzt, um die Eingangswelle (93) entweder an die erste oder an die zweite Ausgangswelle (91, 92) drehfest anzukuppeln bzw. abzukuppeln.

3. Rollo nach Anspruch 1,
***dadurch gekennzeichnet, dass***
das Koppelglied (80) ein drehelastisches Spannglied (81) wie Torsionsfeder, Triebfeder oder ein ähnliches Federelement im Kraftfluss zwischen Aufnahmewelle (13) und Gegenzugeinrichtung (70) aufweist.

4. Rollo nach Anspruch 1,
***dadurch gekennzeichnet, dass***
dass das Seilzugsystem als ungefederte, starre Verbindung ausgebildet ist.

5. Rollo nach einem der Ansprüche 1 oder 4,
***dadurch gekennzeichnet, dass***
das Seilzugsystem eine Seilkupplung (60), zwei Seiten-Seile (5A, 5B) und an der Fuß-Seite des Rollos angeordnete Seilumlenkungen (52, 53, 54) aufweist, wobei die beiden Seiten-Seile (5A, 5B) jeweils mit einem Ende an Fixpunkten (2a, 2b) seitlich an der Abschlussleiste (22) und mit dem anderen an der Seilkupplung (60) fixiert sind, und wobei die Seiten-Seile (5A, 5B) bezüglich der Seiten A und B des Rollos vorzugsweise den folgenden asymmetrischen Verlauf haben:
Erstes Seiten-Seil (5A):
1. Von dem der Seite A zugewandten Fixpunkt (2a) an der Abschlussleiste (22) entlang der Seite A. zur Fuß-Seite des Rollos;
2. Um eine Seilumlenkung (52) und weiter in Gegenrichtung;
3. Fixierung an der Seilkupplung (60).
Zweites Seiten-Seil (5B):
4. Von dem der Seite B zugewandten Fixpunkt (2b) an der Abschlussleiste (22) entlang der Seite B zur Fuß-Seite des Rollos;
5. Um eine erste Seilumlenkung (53) und weiter entlang der Fuß-Seite zur gegenüberliegenden Seite A des Rollos;
6. Um eine zweite Seilumlenkung (54) und weiter entlang der Seite A in Richtung Kopf-Seite;
7. Fixierung an der Seilkupplung (60).

6. Rollo nach Anspruch 5,
***dadurch gekennzeichnet, dass***
die beiden Seiten-Seile (5A, 5B) etwa gleich lang sind, wobei das erste Seiten-Seil (5A) vorzugsweise den folgenden Verlauf hat:
1. Von einem der Seite B des Rollos zugewandten Fixpunkt (2a') am seitlichen Ende der Abschlussleiste (22) entlang derselben zum anderen der Seite A zugewandten Ende;
2. Um eine erste Seilumlenkung (51) und weiter entlang der Seite A zur Fuß-Seite des Rollos;
3. Um eine zweite Seilumlenkung (52) und weiter in Gegenrichtung;
4. Fixierung an der Seilkupplung (60).

7. Rollo nach Anspruche 5 oder 6,
***dadurch gekennzeichnet, dass***
das Seilzugsystem ein an der Abschlussleiste (22) fixiertes Mittel-Seil (5M) aufweist, das bezüglich der Seiten A und B des Rollos den folgenden unsymmetrischen Verlauf hat:
1. Von einem Fixpunkt (2m) in der Mitte der Abschlussleiste (22) in Richtung Kopf-Seite des Rollos;
2. Um eine Seilumlenkung (55) und weiter parallel zur Kopf -Seite in Richtung der Seite A;
3. Um eine Seilumlenkung (56) und weiter in Richtung Fuß-Seite entlang der Seite A;
4. Fixierung an der Seilkupplung (60).

8. Rollo nach Anspruch 1,
***dadurch gekennzeichnet, dass***
die Gegenzugeinrichtung (70) ein Gegenzug-Seil (6A) und eine Seilwinde (71 oder 72) aufweist, wobei das Gegenzug-Seil (6A) auf der Seilwinde (71 oder 72) auf- bzw. abwickelt.

9. Rollo nach einem der vorhergehenden Ansprüche,
***dadurch gekennzeichnet, dass***
das Gegenzug-Seil (6A) mittels einer vorzugsweise lösbaren Verbindung (6x) an der Seilkupplung (60) fixiert ist.

10. Rollo nach einem der vorhergehenden Ansprüche,
***dadurch gekennzeichnet, dass***
an einer Seite des Rollos ein Führungskanal (63) zum Führen der Seilkupplung (60) entlang einer linearen Bahn angeordnet ist derart, dass die Seilkupplung (60) in einer Ebene durch Formschluss gegen Verdrehen um die Längsachse gesichert ist.

11. Rollo nach einem der vorhergehenden Ansprüche,
***dadurch gekennzeichnet, dass***
die Rollo-Folie parallel zur Aufnahmewelle (13) verlaufende Knickprägungen aufweist derart, dass die Rollo-Fläche (21) ein Wellenprofil oder ein Zick-Zack-Profil ausbildet.

12. Rollo nach einem der vorhergehenden Ansprüche,
***dadurch gekennzeichnet, dass***
die Rollo-Folie eine Dicke von 10 bis 50µm aufweist.

## Claims

1. A roller blind with cable pull system for the temporary covering of a flat surface such as for example a glass pane, **with** a roll-off and roll-on roller blind foil with a head and foot end,
**with** a rotatable take-up shaft (13) disposed at the head end for winding up or unwinding the roller blind foil,
**with** a trailing-edge strip (22) disposed at the mobile foot end of the roller blind foil and connected to the latter, **with** a cable pull system engaging at the two ends of the trailing-edge strip (22),
**with** a counter-pull device (70) acting in the roll-off direction on the trailing-edge strip (22),
**with** a coupling element (80) disposed between the take-up shaft (13) and the counter-pull device (70) for transferring a rotary force and for synchronising the rotary movements, **wherein** the trailing-edge strip (22) is guided by the cable pull system at a fixed angle to the axis of rotation of the take-up shaft (13), in such a way that the winding-up of the part of the roller blind foil (2) spread out to the roller blind area (21) takes place at right angles to the axis of rotation of the take-up shaft (13),
**characterised in that**
a roller blind drive (M) assigned to the coupling element (80) and a two-way coupling (90) are constituted in such a way that the two-way coupling (90), depending on the direction of the rotary force, couples torque-proof or uncouples the roller blind drive (M) either on the drive train of the take-up shaft (13) or of the counter-pull device (70).

2. The roller blind according to claim 1,
***characterised in that***
the two-way coupling (90) comprises an input shaft (93), a first and a second output shaft (91, 92), connection gearing (94) and a mobile coupling element (95) with coupling claws (96) to the first and to the second output shaft (91, 92), wherein the connection gearing (94) converts a limited lefthand or right-hand rotation relative to the input shaft (93) into a movement of the coupling element (94) for opening or closing the coupling claws (96), in order to couple torque-proof or uncouple the input shaft (93) either on the first or on the second output shaft (91, 92).

3. The roller blind according to claim 1,
***characterised in that***
the coupling element (80) comprises a torsionally elastic tensioning element (81) such as a torsion spring, driving spring or a similar spring element in the flux of force between the take-up shaft (13) and the counter-pull device (70).

4. The roller blind according to claim 1,
***characterised in that***
the cable pull system is constituted as an unsprung, rigid connection.

5. The roller blind according to any one of claims 1 or 4,
***characterised in that***
the cable pull system comprises a cable coupling (60), two side cables (5A, 5B) and cable guides (52, 53, 54) disposed at the foot side of the roller blind, wherein the two side cables (5A, 5B) are fixed in each case with one end at fixing points (2a, 2b) at the side on the trailing-edge strip (22) and with the other end to the cable coupling (60), and wherein the side cables (5A, 5B) preferably have the following asymmetric course with respect to sides A and B:
First side cable (5A):
1. From the fixing point (2a) facing side A on the trailing-edge strip (22) along side A to the foot side of the roller blind;
2. Around a cable guide (52) and onward in the opposite direction;
3. Fixing to the cable coupling (60).
Second side cable (5B):
4. From the fixing point (2b) facing side B on the trailing-edge strip (22) along side B to the foot side of the roller blind;
5. Around a first cable guide (53) and onward along the foot side to the opposite side A the roller blind;
6. Around a second cable guide (54) and onward along side A in the direction of the head side;
7. Fixing to the cable coupling (60).

6. The roller blind according to claim 5,
***characterised in that***
the two side cables (5A, 5B) are approximately of equal length, the first side cable (5A) preferably having the following course:
1. From a fixing point (2a') facing side B of the roller blind at the lateral end of the trailing-edge strip (22) along the same to the other end facing side A;
2. Around a first cable guide (51) and onward along side A to the foot side of the roller blind;
3. Around a second cable guide (52) and onward in the opposite direction;
4. Fixing to the cable coupling (60).

7. The roller blind according to claim 5 or 6,
***characterised in that***
the cable pull system comprises a middle cable (SM) fixed to the trailing-edge strip (22), which middle cable has the following asymmetric course with respect to sides A and B of the roller blind:
1. From a fixing point (2m) in the middle of the trailing-edge strip (22) in the direction of the head side of the roller blind;
2. Around a cable guide (55) and onward in the direction of the foot side along side A;
3. Around a cable guide (56) and onward in direction the of the foot side along side A;
4. Fixing to the cable coupling (60).

8. The roller blind according to claim 1,
***characterised in that***
the counter-pull device (70) comprises a counter-pull cable (6A) and a cable winch (71 or 72), the counter-pull cable (6A) winding up or unwinding on the cable winch (71 or 72).

9. The roller blind according to any one of the preceding claims,
***characterised in that***
the counter-pull cable (6A) is fixed to the cable coupling (60) by means of a preferably detachable connection (6x).

10. The roller blind according to any one of the preceding claims,
***characterised in that***
a guide channel (63) for guiding the cable coupling (60) along a linear path is disposed at one side of the roller blind in such a way that the cable coupling (60) is secured in a plane by positive locking against twisting about the longitudinal axis.

11. The roller blind according to any one of the preceding claims,
***characterised in that***
the roller blind foil comprises kink impressions running parallel to the take-up shaft (13), in such a way that the roller blind area (21) forms a corrugated profile or a zigzag profile.

12. The roller blind according to any one of the preceding claims,
***characterised in that***
the roller blind foil has a thickness of 10 to 50 µm.

## Revendications

1. Store comportant un système de traction à câble pour couvrir temporairement une surface plane, comme par exemple une vitre de verre,
**avec** un panneau de store déroulable et enroulable avec des extrémités de tête et de pied,
**avec** un arbre porteur (13) rotatif disposé à l'extrémité de tête pour enrouler et dérouler le panneau de store,
**avec** une baguette de finition (22) disposée à l'extrémité de pied mobile du panneau de store et reliée à celle-ci,
**avec** un système de traction à câble agissant aux deux extrémités de la baguette de finition (22),
**avec** un dispositif de traction inverse (70) agissant dans la direction de déroulement sur la baguette de finition (22), **avec** un organe de couplage (80) disposé entre l'arbre porteur (13) et le dispositif de traction inverse (70) pour transmettre une force de rotation et pour synchroniser les mouvements rotatifs,
**dans lequel** la baguette de finition (22) est guidée par le système de traction à câble dans un angle fixe par rapport à l'axe rotatif de l'arbre porteur (13) de telle sorte que l'enroulement de la partie du panneau de store (2) déployée sur la surface de store (21) se fasse à angle droit par rapport à l'axe rotatif de l'arbre porteur (13),
**caractérisé en ce que**
un entraînement de store (M) coordonné à l'organe de couplage (80) et un couplage bilatéral (90) sont configurés de telle sorte que le couplage bilatéral (90) couple, respectivement découple de manière solidaire en rotation en fonction de la direction de force de rotation l'entraînement de store (M) à la ligne d'entraînement soit de l'arbre porteur (13), soit du dispositif de traction inverse (70).

2. Store selon la revendication 1,
***caractérisé en ce que***
le couplage bilatéral (90) présente un arbre d'entrée (93), un premier et un deuxième arbre de sortie (91,92), une transmission de liaison (94) et un organe de couplage mobile (95) comportant des griffes de couplage (96) au premier et au deuxième arbres de sortie (91,92), moyennant quoi la transmission de liaison (94) traduit une rotation limitée à gauche ou à droite par rapport à l'arbre d'entrée (93) en un mouvement de l'organe de couplage (94) pour ouvrir ou fermer les griffes de couplage (96), afin de coupler, respectivement découpler de manière solidaire en rotation l'arbre d'entrée (93) soit au premier, soit au deuxième arbre de sortie (91,92).

3. Store selon la revendication 1,
***caractérisé en ce que***
l'organe de couplage (80) présente un organe de serrage (81) élastique en rotation comme un ressort de torsion, un ressort-moteur ou un élément de ressort similaire dans le flux de force entre l'arbre porteur (13) et le dispositif de traction inverse (70).

4. Store selon la revendication 1,
***caractérisé en ce que***
le système de traction à câble est configuré comme une liaison rigide, non tensionnée.

5. Store selon une des revendications 1 ou 4,
***caractérisé en ce que***
le système de traction à câble présente un couplage de câble (60), deux câbles latéraux (5A,5B) et des renvois de câble (52,53,54) disposés du côté de pied du store, moyennant quoi les deux câbles latéraux (5A,5B) sont respectivement fixés à une extrémité à des points de fixation (2a,2b) latéralement sur la baguette de finition (22) et à l'autre extrémité au couplage de câble (60), et moyennant quoi les câbles latéraux (5A,5B) suivent par rapport aux côtés A et B du store de préférence le cours asymétrique suivant:
Premier câble latéral (5A) :
1. Du point de fixation (2a) tourné vers le côté A sur la baguette de finition (22) le long du côté A vers le côté de pied du store;
2. Autour d'un renvoi de câble (52) et en continuant dans la direction inverse;
3. Fixation sur le couplage de câble (60).
Deuxième câble latéral (5B):
4. Du point de fixation (2b) tourné vers le côté B sur la baguette de finition (22) le long du côté B vers le côté de pied du store;
5. Autour d'un premier renvoi de câble (53) et en continuant le long du côté de pied par rapport au côté A opposé du store;
6. Autour d'un deuxième renvoi de câble (54) et en continuant le long du côté A dans la direction du côté de tête;
7. Fixation sur le couplage de câble (60).

6. Store selon la revendication 5,
***caractérisé en ce que***
les deux câbles latéraux (5A,5B) sont à peu près de même longueur, moyennant quoi le premier câble latéral (5A) suit de préférence le cours suivant:
1. D'un point de fixation (2a') tourné vers le côté B du store sur l'extrémité latérale de la baguette de finition (22) le long de celle-ci vers l'autre extrémité tournée vers le côté A;
2. Autour d'un premier renvoi de câble (51) et en continuant le long du côté A vers le côté de pied du store;
3. Autour d'un deuxième renvoi de câble (52) et en continuant dans la direction inverse;
4. Fixation sur le couplage de câble (60).

7. Store selon les revendications 5 ou 6,
***caractérisé en ce que***
le système de traction à câble présente un câble central(5M) fixé à la baguette de finition (22), qui suit par rapport aux côtés A et B du store le cours asymétrique suivant:
1. D'un point de fixation (2m) au centre de la baguette de finition (22) dans la direction du côté de tête du store;
2. Autour d'un renvoi de câble (55) et en continuant parallèlement au côté de tête dans la direction du côté A;
3. Autour d'un renvoi de câble (56) et en continuant dans la direction du côté de tête le long du côté A;
4. Fixation sur le couplage de câble (60).

8. Store selon la revendication 1,
***caractérisé en ce que***
le dispositif de traction inverse (70) présente un câble de traction inverse (6A) et un treuil (71 ou 72), moyennant quoi le câble de traction inverse (6A) enroule, respectivement déroule sur le treuil (71 ou 72).

9. Store selon une des revendications précédentes,
***caractérisé en ce que***
le câble de traction inverse (6A) est fixé au moyen d'une liaison (6x) de préférence libérable sur le couplage de câble (60).

10. Store selon une des revendications précédentes,
***caractérisé en ce que***
sur un côté du store, un canal de guidage (63) pour guider le couplage de câble (60) le long d'une voie linéaire est disposé, de telle sorte que le couplage de câble (60) soit verrouillé dans un plan par conjonction de forme contre un basculement autour de l'axe longitudinal.

11. Store selon une des revendications précédentes,
***caractérisé en ce que***
le panneau de store présente des gaufrages de plis s'étendant parallèlement à l'arbre porteur (13), de telle sorte que la surface de store (21) offre un profil ondulé ou un profil en zig zag.

12. Store selon une des revendications précédentes,
***caractérisé en ce que***
le panneau de store présente une épaisseur comprise entre 10 et 50µm.
